# EUROPÄISCHE PATENTSCHRIFT

(11) **EP 1 153 219 B1**
(45) Veröffentlichungstag und Bekanntmachung des Hinweises auf die Patenterteilung: **20.08.2003**
(21) Anmeldenummer: 00907578.9
(22) Anmeldetag: 15.02.2000
(51) Int. Cl.: F04D 29/68

(54) **DIFFUSOR OHNE PULSATION DER STOSS-GRENZSCHICHT UND VERFAHREN ZUM UNTERDRÜCKEN DER STOSS-GRENZSCHICHT-PULSATION VON DIFFUSOREN**
DIFFUSER WITHOUT PULSATION OF THE IMPACT INTERFACE AND METHOD FOR SUPPRESSING IMPACT INTERFACE PULSATION OF DIFFUSERS
DIFFUSEUR SANS PULSATIONS DE L'INTERFACE D'IMPACT, ET PROCEDE POUR EMPECHER LES PULSATIONS DE L'INTERFACE D'IMPACT DE DIFFUSEURS

(30) Priorität: 15.02.1999 DE 19905994
(43) Veröffentlichungstag der Anmeldung: 14.11.2001
(73) Patentinhaber: Universität Stuttgart, 70174 Stuttgart (DE)
(72) Erfinder: KRAUS, Peter, D-70567 Stuttgart (DE)
(74) Vertreter: Dreiss, Fuhlendorf, Steimle & Becker
(86) Internationale Anmeldenummer: EP0001300
(87) Internationale Veröffentlichungsnummer: WO00049297

(56) Entgegenhaltungen:
- DE-B- 1 108 525
- FR-A- 770 326
- FR-A- 1 318 602
- FR-A- 2 323 041
- GB-A- 1 386 281
- US-A- 3 123 285
- US-A- 4 214 452
- US-A- 5 603 605

## Beschreibung

Die Erfindung betrifft einen Diffusor zur Verzögerung eines Fluids mit mindestens einer einen Kanal bildenden Wandung mit einem Eintrittsquerschnitt und einem Austrittsquerschnitt, wobei der Strömungsquerschnitt des Kanals am Austrittsquerschnitt größer als am Eintrittsquerschnitt ist.

Derartige Diffusoren sind aus einer Vielzahl von Strömungsmaschinen bekannt. Beispielsweise wird am Niederdruckende einer Dampfturbine die Strömungsgeschwindigkeit des Dampfes in einem Diffusor verringert, so dass
- das nutzbare Druck- bzw. Enthalpiegefälle der Turbine erhöht wird;
- ein Teil der kinetischen Energie wird in Druckenergie umgewandelt wird;
- das strömende Medium verzögert wird und
- die Strömungsverluste am Diffusoraustritt zu den Kondensatorbündeln hin verkleinert werden;

Durch die verminderte Wärmezufuhr infolge Dissipation reduziert sich auch die notwendige Kühlleistung des Kondensators, der bei Dampfturbinen nachgeschaltet ist.

In ähnlicher Weise wird an Francisturbinen, die von einer Flüssigkeit durchströmt werden, ein Saugrohr angeschlossen, um die oben genannte Umwandlung von Geschwindigkeits- in Druckenergie zu erreichen und damit die Leistung der Turbine zu erhöhen. Auch bei Gasturbinen und anderen mit hoher Geschwindigkeit durchströmten Apparaten ist man bestrebt, durch den Anbau eines Diffusors mindestens einen Teil der Strömungsenergie des Fluids zurückzugewinnen.

Ein grundsätzliches Problem bei Diffusoren aller Art ist, dass aufgrund der verzögerten Strömung Ablösungseffekte zwischen Strömung und der Wandung des Diffusors auftreten können. Diese Ablösungseffekte verringern in jedem Fall den freien Querschnitt des Diffusors und heben somit dessen Wirkung mindestens teilweise auf. Außerdem können mit den Ablösungseffekten sogenannte Stoß-Grenzschicht-Pulsationen, nachfolgend als Pulsationen bezeichnet, in dem Fluid entstehen, welche die Turbinenschaufeln und das Gehäuse einer vorgeschalteten Turbine und das Gehäuse des Diffusors zu Schwingungen anregen können. Diese Schwingungen sind in hohem Maße unerwünscht, da sie eine zusätzliche mechanische Belastung der von ihnen betroffenen Komponenten darstellen und somit Betriebssicherheit und Lebensdauer dieser Komponenten entscheidend verringern können.

In der Vergangenheit wurden deshalb verschiedenste Anstrengungen unternommen, um das Auftreten von Stoß-Grenzschicht-Pulsationen in Diffusoren zu unterbinden bzw. deren Amplitude zu verringern.

Durch den Einbau von Leitbleche in den Kanal des Diffusors, wurde beispielsweise versucht, die Ablösung der Strömung von der konvex gekrümmten Wandung des Diffusors zu verhindern. Damit kann eine Reduktion der Pulsation erreicht werden. Allerdings verschlechtert sich der Wirkungsgrad des Diffusors durch die fest eingebauten Leitbleche während der gesamten Betriebsdauer nennenswert.

Ein anderer Ansatz zur Verhinderung der Pulsationen besteht darin, das Verhältnis von Austrittsquerschnitt zu Eintrittsquerschnitt des Diffusors zu vergrößern (Pralllängenveränderung). Auch durch diese Maßnahme konnten Stoß-Grenzschicht-Pulsationen nicht gänzlich unterdrückt werden.

Des Weiteren wurde versucht, durch einen Knick in der Wandung des Diffusors gezielt eine Ablösung der Strömung von der Wandung herbeizuführen. Durch diese Maßnahme kann eine vollständige Unterdrückung der Pulsationen erreicht werden. Allerdings geht diese Maßnahme mit einer erheblichen Verringerung des Diffusorwirkungsgrads einher.

Aus der US 5,603,605 ist ein Diffusor für Gas-Turbinen bekannt, bei dem die Diffusorströmung aufgeteilt und durch axial zueinander versetzte Diffusorringe in die Grenzschicht geführt wird. Durch diese Maßnahme soll der Wirkungsgrad der Gasturbine verbessert werden. Da die Diffusorringe fest eingebaut sind, sind sie in allen Betriebzuständen wirksam. Sie sind somit nicht geeignet um eventuell entstehende Stoß-Grenzschicht-Pulsationen zu verhindern.

Der Erfindung liegt die Aufgabe zugrunde, einen Diffusor und eine Turbine bereitzustellen, die im gesamten Betriebsbereich und über die gesamte Betriebsdauer einen guten Wirkungsgrad aufweisen und bei deren Betrieb keine Stoß-Grenzschicht-Pulsationen auftreten. Außerdem liegt der Erfindung die Aufgabe zugrunde, ein Verfahren bereitzustellen, um Pulsationen in einem Diffusor wirksam zu unterdrücken.

Diese Aufgabe wird erfindungsgemäß gelöst durch einen Diffusor gemäß dem kennzeichenden Teil des Anspruchs 1. Durch das Fördern des Energetisierungsfluids in den Kanal kann immer dann, wenn Pulsationen auftreten, dem Fluid gezielt Energie zugeführt werden, so dass die Pulsation unterdrückt und Beschädigungen der Turbinenschaufeln einer vorgeschalteten Turbine oder des Diffusors verhindert werden. Das Auftreten von Pulsationen kann durch die instationäre Messung des Drucks des Fluids und den Vergleich der Amplituden der Druckschwankungen innerhalb eines vorgegebenen Frequenzbereichs während des Betriebs kontinuierlich überwacht werden. Wenn die Öffnungen in den Bereichen der Wandung in denen eine Pulsation der Stoß-Grenzschicht zwischen Fluid und Wandung auftritt angeordnet sind, bleibt die Schwächung der Wandung des Diffusors durch die Öffnungen gering. Außerdem kann durch das Fördern des Energetisierungsfluids in diese Bereiche die Pulsation der Stoß-Grenzschicht gezielt beeinflusst bzw. unterdrückt werden.

Das Steuergerät ermittelt Amplituden und Frequenzen der vom Druckaufnehmer gemessenen Drücke und löst die Förderung des Energetisierungsfluids in den Diffusor aus, wenn die Amplituden innerhalb eines vorgegebenen Frequenzbereichs einen Schwellwert überschreiten. Dadurch ist gewährleistet, dass immer wenn Pulsationen auftreten Energetisierungsfluid in den Diffusor gefördert wird und andererseits die Förderung des Energetisierungsfluids unterbleibt, wenn keine Pulsationen gemessen werden. Dadurch ist der Wirkungsgrad des erfindungsgemäßen Diffusors zu den Betriebszeiten, zu denen keine Pulsationen auftreten, in keiner Weise beeinträchtigt und es findet nur während der vergleichsweise kurzen Betriebsdauern, zu denen eine Pulsation auftritt, eine sehr geringe Verringerung des Diffusorwirkungsgrads statt. Deshalb ist der Wirkungsgrad des erfindungsgemäßen Diffusors in allen Betriebszuständen genauso gut wie der Wirkungsgrad eines Diffusors nach dem Stand der Technik, solange bei diesem keine Pulsationen auftreten. Wenn Pulsationen bei einem Diffusor nach dem Stand der Technik auftreten, ist der Wirkungsgrad des erfindungsgemäßen Diffusors, bei dem keine Pulsationen auftreten, deutlich besser. Die Betriebssicherheit einer mit einem erfindungsgemäßen Diffusor ausgerüsteten Turbine ist gegenüber dem Stand der Technik deutlich erhöht.

In Ergänzung der Erfindung ist vorgesehen, dass die Öffnung oder die Öffnungen kreisrund oder als Langloch ausgeführt werden, so dass die Öffnungen einfach herzustellen sind und nur eine geringe Kerbwirkung haben.

In weiterer Ergänzung der Erfindung ist vorgesehen, dass der Kanal einen ringförmigen Querschnitt aufweist, so dass auch Diffusoren mit einer Innenschale und einer konvex gekrümmten Außenschale in allen Betriebspunkten sicher und mit gutem Wirkungsgrad betrieben werden können.

Bei weiteren Ausgestaltungen der Erfindung tritt das Fluid in axialer Richtung in den Diffusor ein und/oder weist im Eintrittsquerschnitt einen Drall auf und/oder tritt das Fluid in radialer Richtung aus dem Diffusor aus, so dass der Einbau eines erfindungsgemäßen Diffusors zwischen einer Dampfturbine und einem Kondensator mit verschiedensten Anström- und Abströmbedingungen ohne weiteres möglich ist.

Zur Vereinfachung der Herstellung und zur Verbesserung der Strömungsverhältnisse ist weiter vorgesehen, dass der Diffusor rotationssymmetrisch ist.

In weiterer Ergänzung der Erfindung ist vorgesehen, dass das Energetisierungsfluid gleiche oder ähnliche Konsistenz wie das Fluid aufweist, so dass, beispielsweise durch Abzweigen eines Teildampfstroms im Mittel- oder Niederdruckteil der vorgeschalteten Dampfturbine kostengünstig und ohne apparativen Aufwand ein Energetisierungsfluid zur Verfügung steht, dessen Parameter (Druck, Temperatur, Massenstrom) genau auf den Einsatzzweck abgestimmt werden können. Beispielsweise kann Dampf aus einer Anzapfleitung einer Dampfturbine als Energetisierungsfluid eingesetzt werden.

Bei einer anderen Ausgestaltung ist vorgesehen, dass das Energetisierungsfluid Pressluft ist, so dass ohne Eingriffe in die Turbine oder einen anderen, dem erfindungsgemäßen Diffusor vorgeschalteten Apparat die Unterdrückung der Pulsationen erfolgen kann.

Die eingangs genannte Aufgabe wird auch gelöst durch eine Turbine mit einem Gehäuse, mit einem Laufrad und mit einem Diffusor, wobei das Gehäuse von einem Fluid durchströmt wird, wobei das Fluid das Laufrad antreibt und wobei der Diffusor, in Strömungsrichtung des Fluids gesehen, hinter dem Laufrad angeordnet ist, dadurch gekennzeichnet, dass der Diffusor ein Diffusor nach einem der vorhergehenden Ansprüche ist. Damit werden sämtliche oben genannten Vorteile des erfindungsgemäßen Diffusors auch bei einer erfindungsgemäßen Turbine genutzt.

Weitere Varianten der Erfindung sehen vor, dass die Turbine eine Dampfturbine, eine Gasturbine oder eine Francisturbine ist, so dass unabhängig von den verschiedenen Fluiden, mit denen die Turbinen betrieben werden, eine Pulsation im Diffusor der Dampf- oder Gas-Turbine bzw. im Saugrohr der Francisturbine unterbleibt.

Die eingangs genannte Aufgabe wird ebenfalls erfindungsgemäß gelöst durch ein Verfahren zur Verhinderung von Stoß-Grenzschicht-Pulsationen in einem Diffusor, bei welchem
- der Druck des Fluids in dem Diffusor instationär gemessen wird,
- die Amplituden und Frequenzen der gemessenen Drücke ausgewertet werden und
- Energetisierungsfluid in den Diffusor in einen Bereich der Wandung (15, 16) in dem eine Ablösung des Fluids von der Wandung (15, 16) auftreten kann, gefördert wird, wenn die Amplituden (51) innerhalb eines vorgegebenen Frequenzbereichs einen Schwellwert überschreiten.

Durch dieses erfindungsgemäße Verfahren ist es möglich, dass immer wenn ein Betriebspunkt angefahren wird in dem Pulsationen auftreten, diese gemessen, erkannt und durch Fördern von Energetisierungsfluid in den Diffusor unterdrückt werden. Damit können u. a. auch bereits bestehende Diffusoren, bei denen Pulsationen auftreten, überwacht und durch Fördern von Energetisierungsfluid in den Diffusor die Pulsationen unterbunden werden.

Das bedeuetet, dass alle älteren Kraftwerke mit dem erfindungsgemäßen Verfahren nachgerüstet werden können, so dass in sämtlichen Kraftwerken ein nach dem heutigen Stand der Technik optimierter Diffusor ohne Gefahr, den Oszillationen ausgesetzt zu werden, eingebaut werden kann. Neuere und zur Zeit im Bau befindliche Kraftwerkskomplexe können natürlich auch mit dem erfindungsgemäßen Verfahren ausgerüstet werden.

Weitere Vorteile und vorteilhafte Ausgestaltungen der Erfindung sind der nachfolgenden Zeichnung, deren Beschreibung und den Patentansprüchen entnehmbar.

Ausführungsbeispiele der Erfindung sind in der Zeichnung dargestellt und nachfolgend erläutert. Es zeigen:
- Fig. 1:: einen Längsschnitt durch eine Niederdruck-Dampfturbine;
- Fig. 2:: einen Teilschnitt durch ein Laufrad einer Dampfturbine und einen daran anschließenden Diffusor;
- Fig. 3:: eine teilweise freigeschnittene perspektivische Darstellung eines Laufrads einer Dampfturbine und eines Diffusors;
- Fig. 4:: die Amplitude der Pulsation über den Umfang des Diffusoraustritts;
- Fig. 5:: gemessene Pulsationsamplituden eines Diffusors nach dem Stand der Technik aufgetragen über der Frequenz;
- Fig. 6:: gemessene Pulsationsamplituden eines erfindungsgemäßen Diffusors aufgetragen über der Frequenz;
- Fig. 7:: gemessene Pulsationsamplituden aufgetragen über der Frequenz eines zweiten Betriebspunkts eines Diffusors nach dem Stand der Technik; und
- Fig. 8:: gemessene Pulsationsamplituden aufgetragen über der Frequenz eines erfindungsgemäßen Diffusors im zweiten Betriebspunkt.

In Fig. 1 ist eine Niederdruck(ND)-Dampfturbine 1 mit einer waagerecht verlaufenden Welle 3 im Längsschnitt dargestellt. Über eine Zuströmleitung 5 wird der durch einen Pfeil 7 angedeutete nachfolgend als Fluid bezeichnete Dampf in die ND-Dampftuine geleitet. In der Turbine ist ein Leitapparat 9 vorhanden, welcher das Fluid auf ein Laufrad 11 leitet. Nachdem das Fluid entlang der Pfeile 12 durch mehrere Leitschaufelreihen 9 und das Laufrad 11 mit mehreren Laufschaufelreihen geströmt ist und dabei Arbeit an die Welle 3 abgegeben hat, erreicht es Diffusoren 13. Die Diffusoren 13 weisen je eine konvex gekrümmte Außenschale 15 und eine konkav gekrümmte Innenschale 16 auf. Das Fluid tritt durch einen Diffusoreintritt 17 in den Diffusor 13 ein und tritt durch einen Diffusoraustritt 18 aus diesem aus. An die Diffusoren 13 schließen sich ein Abdampfgehäuse 19 und ein nur angedeuteter Kondensator 21 an. In sämtlichen Figuren werden gleiche Bauteile oder Bezeichnungen mit gleichen Bezugszeichen versehen.

In Fig. 2 ist ein Laufrad 11 mit einem Diffusor 13 im Teilschnitt dargestellt. Das Laufrad 11, von dem im Wesentlichen nur eine Laufschaufel dargestellt ist, dreht sich um die Längsachse 27, wenn es angeströmt wird. Die Außenschale 15 und die Innenschale 16 bilden einen Kanal 30 durch den das Fluid strömt.

Der Hauptmassenstrom 31 des Fluids gelangt durch das Laufrad 11 in den Diffusor 13. Durch den Spalt 33 zwischen dem Laufrad 11 und der Außenschale 15 des Diffusors 13 gelangt ein Spaltmassenstrom 35 in den Diffusor. Die Strömungsgeschwindigkeit im Spalt 33 ist höher als die des Hauptmassenstroms 31, weil der Spaltmassenstrom 35 nicht durch das Laufrad 11 abgebremst wird. Nach der letzten Laufschaufelreihe der Welle 3 erfolgt eine zusätzliche Beschleunigung des Spaltmassenstroms 35, die sich in vergleichbarer Form auch in einer Lavaldüse abspielt.

Die Abströmung des Fluids aus der durch das Laufrad 11 angedeuteten Turbine in den Diffusor 13 wird in hohem Maße durch die Interaktion des Hauptmassenstroms 31 und des Spaltmassenstroms 35 beeinflusst. Für die axiradiale Umlenkung des Fluids im Diffusor 13 ist die energetisierende Wirkung, die vom Spaltmassenstrom 35 auf die Strömungsgrenzschicht auf der Außenschale des Diffusors ausgeübt wird, besonders wichtig. Die Energetisierung der Grenzschicht durch den Spaltmassenstrom 35 ist als Ursache für die Verschiebung des Ablösegebiets an der Außenschale 15 in Richtung des Diffusoraustritts 18 und die somit induzierte Reduktion der Versperrungswirkung, die aufgrund der Grenzschichtablösung entsteht, anzusehen. Am Diffusoraustritt 18 ist die Versperrungswirkung am größten.

In Fig. 2 sind die bei der axiradialen Umlenkung entstehenden Strömungszustände im Verlauf des Diffusors 13 in einer zweidimensionalen Darstellung schematisch dargestellt. Der Spaltmassenstrom 35 gelangt in dem in Fig. 2 dargestellten Betriebszustand mit Überschallgeschwindigkeit (Ma > 1) in den Diffusor 13, während der Hauptmassenstrom 31 mit Unterschallgeschwindigkeit (Ma < 1) in den Diffusor 13 gelangt. Die Grenze zwischen diesen beiden Bereichen ist durch eine Schalllinie 39 dargestellt. Durch eine Linie 41 ist der Ort des Verdichtungsstoßes dargestellt. Des Weiteren ist an der Außenschale 15 ein Ablösegebiet 43 dargestellt, innerhalb dessen sich die Strömung des Fluids von der Außenschale 15 abgelöst hat.

Nachteilig wirkt sich die Spaltenergetisierung auf die Diffusordurchströmung bei höheren Lastfällen aus, da sie an der Wandkontur bei bestimmten Verhältnissen der statischen Drücke im Diffusoreintritt und -austritt eine Stoß-Grenzschicht-Pulsation, auch Diffusorbrummen genannt, hervorruft. Diese Pulsation kann sukzessiv die Diffusorströmung großflächig nachteilig beeinflussen und unerwünschte Schaufelschwingungen im Laufrad 11 verursachen. Das Strömungsphänomen der Stoß-Grenzschicht-Pulsation ist in vielen aerodynamischen Bereichen aufgrund seiner schädlichen Wirkung auf die angrenzenden Strömungsfelder mit der Abhängigkeit der Strömungszustände von der Frequenz sowie der Amplitude der Pulsation ein wichtiges Forschungsthema.

Das Ausmaß der durch die Pulsation hervorgerufenen Wirkungsgrad-Verluste und die schädliche Wirkung der Pulsation auf die Laufschaufeln der ND-Dampfturbine 1 und den Diffusor 13 kann erfindungsgemäß durch eine oder mehrerexx Öffnungen 45 im Diffusor 13 unterbunden werden. Über Versorungsleitungen 46 kann ein in Fig. 2 nicht dargestelltes Energetisierungsfluid durch die Öffnungen 45 in den Diffusor gefördert werden. Durch geeignete Wahl des Orts, der Form und des Öffnungsquerschnitts der Öffnungen 45 sowie des Drucks, mit dem das Energetisierungsfluid in den Diffusor 13 gefördert wird, konnten bei jedem der bislang untersuchten Diffusoren und Betriebszustände eventuell auftretende Pulsationen vollständig unterbunden werden. Die Pulsationen können mittels eines instationär messenden Druckaufnehmers 47 erfasst werden.

Aufgrund der komplexen dreidimensionalen Strömungsverhältnisse in einem Diffusor ist es nicht möglich, allgemein den oder die Orte anzugeben, an denen Öffnungen 45 anzubringen sind. Allerdings hat es sich als erfolgversprechend herausgestellt, in dem oder den Ablösegebieten 43 eine oder mehrere Öffnungen 45 anzubringen. Der hydraulische Durchmesser der Öffnungen 45 sowie der Druck, unter dem das Energetisierungsfluid in den Diffusor 13 gefördert wird, sind individuell zu ermitteln und einzustellen. Außerdem können die Richtung und die Geschwindigkeit mit der das energetisierende Fluid zugeführt wird, eine zusätzliche Wirkungsgraderhöhung bewirken.

In Fig. 3 ist die Aufteilung des Gesamtmassenstroms 31 + 35 nach dem Durchströmen einer Turbine und des Diffusors 13 im Teilschnitt perspektivisch dargestellt. Wenn man sich diese Anordnung in das Abdampfgehäuse 19 aus Fig. 1 eingebaut vorstellt, wird deutlich, dass der Gesamtmassenstrom, wie in Fig. 3 dargestellt, nach dem Austritt aus dem Diffusor nach unten abströmt. Für den Teil des Gesamtmassenstroms, der oben bei der Bezeichnung 0° aus dem Diffusor 13 tritt, bedeutet dies, dass er sich in einen rechten und einen linken Teil 48 und 49 aufspaltet. Die seitlich an den Bezeichnungen 90° bzw. 270° austretenden Gesamtmassenströme werden, wie in Fig. 3 dargstellt, nach unten abgelenkt. Aufgrund der über den Umfang des Diffusoraustritts unterschiedlichen Abströmbedingungen, sind auch die eventuell auftretende Pulsationen über den Umfang des Diffusoraustritts nicht gleich.

In Fig. 4 ist die Höhe der Pulsationsamplituden 51 über den Umfang 53 aufgetragen. Diese Gradeinteilung entspricht der Gradeinteilung in Fig. 3. Fig. 4 sind die Ergebnisse der Amplituden, die mittels instationärmessender Druckaufnehmer DA1 und DA2 für einen konstanten Strömungszustand gemessen wurden, dargestellt. Der aufgezeichnete unterschiedliche Kurvenverlauf von DA1 und DA2 rührt daher, dass an verschiedenen Positionen gemeßen wurde. Aus Fig. 4 ergibt sich, dass die mit einem ersten Druckaufnehmer DA1 gemessenen Pulsationsamplituden im Bereich zwischen 150° und 210° die am größten sind. Die mit einem zweiten Druckaufnehmer DA2 aufgenommenen, gestrichelt dargestellten Messwerte, sind insgesamt etwas niedriger, weisen aber auch ein ausgeprägtes Maximum im Bereich zwischen 190° und 215° auf.

Aus Fig. 4 geht hervor, dass die Pulsationen bei der in Fig. 3 dargestellten Abströmung des Gesamtmassenstroms über den Umfang unterschiedlich sind. Es empfiehlt sich nun, Öffnungen 45 und/oder Druckaufnehmer in den Bereich der großen Amplituden zu legen, so dass einerseits die Pulsationen leicht und eindeutig erkennbar werden und andererseits durch das Fördern von Energetisierungsfluid in den Diffusor eine möglichst wirksame Unterdrückung der Pulsationen erreicht wird.

Diese Vorgänge lassen sich vollständig automatisieren, so dass vom Erkennen des Auftretens einer Pulsation bis zum Fördern von Energetisierungsfluid in den Diffusor der erfindungsgemäße Diffusor automatisch betrieben werden kann. Als weiterer Vorteil ergibt sich bei dieser Betriebsweise, dass Energetisierungsfluid nur in den Diffusor gefördert wird, wenn Pulsationen auftreten.

Die Wirksamkeit des erfindungsgemäßen Verfahrens, bzw. der Vorteil eines erfindungsgemäßen Diffusors gegenüber einem Diffusor nach dem Stand der Technik wird anhand der Fig. 5 bis 8 veranschaulicht. In den Fig. 5 bis 8 sind jeweils die von einem Druckaufnehmer 47 im Diffusor 13 gemessenen Pulsationsamplitude 51 über der Frequenz 55 dargestellt. In der Fig. 5 ist ein Betriebszustand eines Diffusors nach dem Stand der Technik dargestellt, bei dem eine Pulsation mit einer Amplitude von 9,9 mbar bei 382 Hz auftritt. Durch das erfindungsgemäßen Fördern von Energetisierungsfluid in den Diffusor konnte bei sonst gleichen Betriebszuständen die Amplitude auf 2,4 mbar bei 440 Hz gesenkt und damit vollständig unterdrückt werden. Der Wirkungsgrad des Diffusors hat sich gegenüber seinem Wirkungsgrad im Nennpunkt nur in sehr geringem Umfang verringert.

In Fig. 7 ist ein anderer Betriebszustand der Turbine bzw. des Diffusors dargestellt, bei dem ohne Fördern von Energetisierungsfluid in den Diffusor eine Amplitude von 15,8 mbar bei 417 Hz gemessen wurde.

In Fig. 8 ist der gemessene Druckverlauf beim gleichen Betriebszustand der Turbine und des Diffusors mit Fördern von Energetisierungsfluid in den Diffusor dargestellt. In diesem Fall hat sich die Amplitude auf 4,1 mbar bei 425 Hz verringert, was auch als vollständige Unterdrückung der Pulsation anzusehen ist.

Die Unterdrückung der Pulsation kann durch die Verwendung eines erfindungsgemäßen Diffusors bzw. durch die Anwendung des erfindungsgemäßen Verfahrens vollständig unterdrückt werden. Dabei ist es unerheblich, ob das Fluid Dampf, Rauchgas, Luft oder beispielsweise Wasser ist.

Auch in den Saugrohren von Wasserturbinen, insbesondere von Francisturbinen, können ähnliche Effekte auftreten, die mit den oben beschriebenen Mitteln behoben werden können. Das erfindungsgemäße Verfahren ist für kompressible und inkompressible Fluide aller Art einsetzbar.

Alle in der Beschreibung, den nachfolgenden Patentansprüchen und der Zeichnung dargestellten Merkmale können sowohl einzeln als auch in beliebiger Kombination miteinander erfindungswesentlich sein.

## Patentansprüche

1. Diffusor zur Verzögerung eines Fluids, mit mindestens einer einen Kanal (30) bildenden Wandung (15), mit einem Eintrittsquerschnitt (17) und einem Austrittsquerschnitt (18), wobei der Strömungsquerschnitt des Kanals (30) am Austrittsquerschnitt (18) größer als am Eintrittsquerschnitt (17) ist, **dadurch gekennzeichnet, dass** die Wandung (15) mindestens eine Öffnung (45) aufweist, dass die mindestens eine öffnung (45) an einem Bereich der Wandung (15, 16) angeordnet ist, in dem eine Ablösung des Fluids von der Wandung (15, 16) auftreten kann, dass durch die Öffnung (45) ein Energetisierungsfluid in den Kanal (30) förderbar ist, dass mindestens ein Druckaufnehmer (47) an dem Diffusor (13) vorhanden ist, dass der Druckaufnehmer (47) den Druck des Fluids instationär misst, dass ein Steuergerät vorhanden ist, dass das Steuergerät Amplituden (51) und Frequenzen (55) der vom Druckaufnehmer (47) gemessenen Drücke ermittelt, und dass das Steuergerät die Förderung des Energetisiserungsfluids in den Diffusor (13) auslöst, wenn die Amplituden (51) innerhalb eines vorgegebenen Frequenzbereichs einen Schwellwert überschreiten.

2. Diffusor nach Anspruch 1, **dadurch gekennzeichnet, dass** die Öffnung (45) oder die Öffnungen (45) kreisrund oder als Langloch ausgeführt sind.

3. Diffusor nach Anspruch 1 oder 2, **dadurch gekennzeichnet, dass** die Öffnung (45) in mehreren Bereichen der Wandung (15, 16) angeordnet sind.

4. Diffusor nach einem der vorhergehenden Ansprüche, **dadurch gekennzeichnet, dass** der Kanal (30) einen ringförmigen Querschnitt aufweist.

5. Diffusor nach einem der vorhergehenden Ansprüche, **dadurch gekennzeichnet, dass** das Fluid in axialer Richtung in den Diffusor (13) eintritt.

6. Diffusor nach einem der vorhergehenden Ansprüche, **dadurch gekennzeichnet, dass** das Fluid im Eintrittsquerschnitt (17) einen Drall aufweist.

7. Diffusor nach einem der vorhergehenden Ansprüche, **dadurch gekennzeichnet, dass** das Fluid in radialer Richtung aus dem Diffusor (13) austritt.

8. Diffusor nach einem der vorhergehenden Ansprüche, **dadurch gekennzeichnet, dass** der Diffusor (13) rotationssymmetrisch ist.

9. Diffusor nach einem der vorhergehenden Ansprüche, **dadurch gekennzeichnet, dass** das Energetisiserungsfluid eine gleiche oder ähnliche Konsistenz wie das Fluid aufweist.

10. Turbine, mit einem Gehäuse, mit einem Laufrad (11) und mit Diffusor (13), wobei das Gehäuse von einem Fluid durchströmt wird, wobei das Fluid das Laufrad (11) antreibt, und wobei der Diffusor (13), in Strömungsrichtung des Fluids gesehen, hinter dem Laufrad (11) angeordnet ist, **dadurch gekennzeichnet, dass** Diffusor (13) ein Diffusor nach einem der vorhergehenden Ansprüche ist.

11. Turbine nach Anspruch 10, **dadurch gekennzeichnet, dass** die Turbine eine ND-Dampfturbine ist.

12. Turbine nach Anspruch 10, **dadurch gekennzeichnet, dass** die Turbine eine Gasturbine ist.

13. Turbine nach Anspruch 10, **dadurch gekennzeichnet, dass** die Turbine eine Wasserturbine, insbesondere eine Francis-Turbine, ist.

14. Verfahren zur Verhinderung von Stoß-Grenzschicht-Pulsationen in einem Diffusor (13), **gekennzeichnet durch** folgende Verfahrensschritte:
- Bereitstellen eines Diffusors (13) mit mindestens einer einen kanal (30) bildenden Wandung (15),
- Instationäres Messen des Druckes des Fluids in dem Diffusor (13),
- Auswerten der Amplituden (51) und Frequenzen (55) der gemessenen Drücke,
- Fördern von Energetisierungsfluid in einen Bereich der Wandung (15, 16) in dem eine Ablösung des Fluids von der Wandung (15, 16) auftreten kann, wenn die Amplituden (51) innerhalb eines vorgegebenen Frequenzbereichs einen Schwellwert überschreiten.

## Claims

1. Diffuser for the retardation of a fluid, with at least one wall (15) forming a duct (30), with an inlet cross-section (17) and an outlet cross-section (18), where the flow cross-section of the duct (30) is larger at the outlet cross-section (18) than at the inlet cross-section (17), **characterised in that** the wall (15) has at least one opening (45), that the one opening at least (45) is arranged at a zone of the wall (15, 16), in which a separation of the fluid from the wall (15, 16) can occur, that an energising fluid can be applied through the opening (45) into the duct (30), that at least one pressure probe (47) exists at the diffuser (13), that the pressure probe (47) measures the pressure of the fluid intermittently, that a control unit exists, that the control unit determines amplitudes (51) and frequencies (55) of the pressures measured by the pressure probe (47), and that the control unit releases the flow of the energising fluid into the diffuser (13) if the amplitudes (51) exceed a threshold value within a specified frequency range.

2. Diffuser according to Claim 1, **characterised in that** the opening (45) or the openings (45) are executed in a circular shape or as an oblong hole.

3. Diffuser according to Claims 1 or 2, **characterised in that** the openings (45) are arranged in several areas of the wall (15, 16).

4. Diffuser according to one of the previous Claims, **characterised in that** the duct (30) has an annular cross-section.

5. Diffuser according to one of the previous Claims, **characterised in that** the fluid enters the diffuser (13) in an axial direction.

6. Diffuser according to one of the previous Claims, **characterised in that** the fluid has a vortex in the inlet cross-section (17).

7. Diffuser according to one of the previous Claims, **characterised in that** the fluid leaves the diffuser (13) in the radial direction.

8. Diffuser according to one of the previous Claims, **characterised in that** the diffuser (13) is rotational-symmetrical.

9. Diffuser according to one of the previous Claims, **characterised in that** the energising fluid has the same or a similar consistency as the fluid itself.

10. Turbine, with a casing, with an impeller (11) and with diffuser (13), where the casing has a fluid flowing through it, where the fluid drives the impeller (11) and where the diffuser (13), seen in the direction of flow of the fluid, is arranged downstream of the impeller (11), **characterised in that** the diffuser (13) is a diffuser according to one of the previous Claims.

11. Turbine according to Claim 10, **characterised in that** the turbine is a low pressure steam turbine.

12. Turbine according to Claim 10, **characterised in that** the turbine is a gas turbine.

13. Turbine according to Claim 10, **characterised in that** the turbine is a hydro turbine, in particular, a Francis turbine.

14. Method for the prevention of impact interface pulsations in a diffuser (13), **characterised by** the following steps:
-- providing of a diffuser (13) with at least one wall (15) forming a duct (30),
-- intermittent measurement of the pressure of the fluid in the diffuser (13),
-- evaluation of the amplitudes (51) and frequencies (55) of the measured pressures,
-- input of energising fluid into a zone of the wall (15, 16) in which a separation of the fluid from the wall (15, 16) can occur if the amplitudes (51) exceed a threshold value within a specified frequency range.

## Revendications

1. Diffuseur pour le ralentissement d'un fluide, comprenant au moins une paroi (15) formant un canal (30), une section d'admission (17) et une section de sortie (18), la section de passage du canal (30) au niveau de la section de sortie (18) étant supérieure à celle au niveau de la section d'admission (17), **caractérisé en ce que** la paroi (15) comporte au moins un orifice (45), **en ce que** le au moins un orifice (45) est agencé dans une zone de la paroi (15, 16), dans laquelle le fluide peut se détacher de la paroi (15, 16), **en ce qu'**un fluide énergétique peut être acheminé à travers l'orifice (45) dans le canal (30), **en ce qu'**au moins un capteur de pression (47) est prévu au niveau du diffuseur (13), **en ce que** le capteur de pression (47) mesure de manière non stationnaire la pression du fluide, **en ce qu'**un organe de commande est prévu, **en ce que** l'organe de commande détermine des amplitudes (51) et des fréquences (55) des pressions mesurées par le capteur de pression (47), et **en ce que** l'organe de commande déclenche l'acheminement du fluide énergétique dans le diffuseur (13) lorsque les amplitudes (51) sont supérieures à une valeur seuil à l'intérieur d'une plage de fréquences prédéfinie.

2. Diffuseur selon la revendication 1, **caractérisé en ce que** l'orifice (45) ou les orifices (45) sont des trous ronds ou des trous oblongs.

3. Diffuseur selon la revendication 1 ou 2, **caractérisé en ce que** les orifices (45) sont réalisés dans plusieurs zones de la paroi (15, 16).

4. Diffuseur selon l'une quelconque des revendications précédentes, **caractérisé en ce que** le canal (30) présente une section circulaire.

5. Diffuseur selon l'une quelconque des revendications précédentes, **caractérisé en ce que** le fluide pénètre dans la direction axiale dans le diffuseur (13).

6. Diffuseur selon l'une quelconque des revendications précédentes, **caractérisé en ce que** le fluide présente un spin dans la section d'admission (17).

7. Diffuseur selon l'une quelconque des revendications précédentes, **caractérisé en ce que** le fluide est évacué dans la direction axiale hors du diffuseur (13).

8. Diffuseur selon l'une quelconque des revendications précédentes, **caractérisé en ce que** le diffuseur (13) est conçu avec une symétrie de rotation.

9. Diffuseur selon l'une quelconque des revendications précédentes, **caractérisé en ce que** le fluide énergétique a une consistance identique ou analogue à la consistance du fluide.

10. Turbine comprenant un carter, avec un rotor (11) et avec un diffuseur (13), dans laquelle un fluide passe à travers le carter, le fluide actionnant le rotor (11), et dans laquelle le diffuseur (13) est agencé derrière le rotor (11) en référence au sens d'écoulement du fluide, **caractérisée en ce que** le diffuseur (13) est un diffuseur selon l'une quelconque des revendications précédentes.

11. Turbine selon la revendication 10, **caractérisée en ce que** la turbine est une turbine à vapeur basse pression.

12. Turbine selon la revendication 10, **caractérisée en ce que** la turbine est une turbine à gaz.

13. Turbine selon la revendication 10, **caractérisée en ce que** la turbine est une turbine hydraulique, en particulier une turbine Francis.

14. Procédé destiné à empêcher dans un diffuseur (13) les pulsations par à-coups à l'interface, **caractérisé par** les étapes suivantes :
- préparation d'un diffuseur (13) avec au moins une paroi (15) formant un canal (30),
- mesure non stationnaire de la pression du fluide dans le diffuseur (13),
- analyse des amplitudes (51) et des fréquences (55) des pressions mesurées,
- acheminement du fluide énergétique dans une zone de la paroi (15, 16), dans laquelle le fluide peut se détacher de la paroi (15, 16) lorsque les amplitudes (51) sont supérieures à une valeur seuil à l'intérieur d'une plage de fréquences prédéfinie.
